# EUROPÄISCHE PATENTSCHRIFT

(11) **EP 4 596 819 B1**
(45) Veröffentlichungstag und Bekanntmachung des Hinweises auf die Patenterteilung: **18.03.2026**
(21) Anmeldenummer: 24217483.7
(22) Anmeldetag: 04.12.2024
(51) Int. Cl.: E05B 79/06, E05B 17/00, E05B 85/10

(54) **GRIFFBAUGRUPPE FÜR EIN KRAFTFAHRZEUG UND VERFAHREN ZUM MONTIEREN EINES TÜRGRIFFS**
HANDLE ASSEMBLY FOR A MOTOR VEHICLE AND METHOD FOR MOUNTING A DOOR HANDLE
ENSEMBLE POIGNÉE POUR UN VÉHICULE AUTOMOBILE ET PROCÉDÉ DE MONTAGE D'UNE POIGNÉE DE PORTE

(30) Priorität: 30.01.2024 DE 102024200814
(43) Veröffentlichungstag der Anmeldung: 06.08.2025
(73) Patentinhaber: VOLKSWAGEN AG, 38440 Wolfsburg (DE)
(72) Erfinder: Lücke, Michael, 38440 Wolfsburg (DE)

(56) Entgegenhaltungen:
- WO-A1-2023/158025
- CN-A- 114 278 168
- CN-B- 106 499 272
- DE-A1- 102011 052 968

## Beschreibung

Die vorliegende Erfindung betrifft eine Griffbaugruppe für ein Kraftfahrzeug sowie ein Verfahren zum Montieren eines Türgriffs an einer Fahrzeugtür für ein Kraftfahrzeug.

Es sind unterschiedliche Betriebsmittel zum Montieren von Türgriffmodulen mit einem versteckten bzw. ausfahrbaren Türgriff sowie einer Türgriffmechanik an einer Griffausnehmung eines Türblechs einer Fahrzeugtür eines Kraftfahrzeugs bekannt. Derartige Ausrichtvorrichtungen weisen beispielsweise eine Abdeckplatte zum Abdecken des Türgriffs sowie mehrere senkrecht von der Abdeckplatte abstehende, einstückig mit der Abdeckplatte ausgebildete, flexible Zentrierstifte auf, über welche die Abdeckplatte an einer Sichtseite des Türgriffs lagegenau anordenbar ist. Über die Zentrierstifte ist zudem eine Dichtungsvorrichtung um den Türgriff herum in definierter Lage unter Ausbildung eines Spalts anordenbar. In diesem Zustand ist das Türgriffmodul von einer Fahrzeugtürinnenseite der Fahrzeugtür durch die Griffausnehmung durchführbar und unter Beibehaltung eines Spalts lagegenau am Türblech anordenbar sowie an diesem fixierbar, beispielsweise über Schrauben. Anschließend ist die Ausrichtvorrichtung von einer Fahrzeugtüraußenseite der Fahrzeugtür abnehmbar. Eine derartige Ausrichtvorrichtung ist beispielsweise aus den Dokumenten CN 106 499 272 B sowie CN 110 485 838 A bekannt.

Aus dem Dokument CN 218 406 994 U ist eine Ausrichtvorrichtung zum Ausrichten eines Türgriffs für eine Fahrzeugtür bekannt. Die Ausrichtvorrichtung weist mehrere Fixiermittel zum Fixieren der Ausrichtvorrichtung an dem Türgriff auf. Über federnd gelagerte Zentriermittel der Ausrichtvorrichtung ist der Türgriff zu einer Griffaufnahme der Fahrzeugtür ausrichtbar. Eine solche Ausrichtvorrichtung hat den Nachteil, dass die Befestigung am Türgriff und Demontage vom Türgriff nach dem Ausrichten sehr aufwendig ist. Das Dokument DE 10 2009 045 874 A1 offenbart eine Griffvorrichtung für eine Fahrzeugtür, die ein von einer Fahrzeugtürinnenseite anordenbares erstes Griffmodul und ein von einer Fahrzeugtüraußenseite anordenbares zweites Griffmodul aufweist. Die Griffmodule weisen Rast- und Gegenrastelemente auf, die miteinander in Eingriff bringbar sind, um die Griffmodule zueinander auszurichten. Eine zusätzliche gezielte Ausrichtung der Griffmodule zur Fahrzeugtür ist nicht vorgesehen.

Das Dokument WO 2023 / 158 025 A1 offenbart eine Griffbaugruppe für ein Kraftfahrzeug, bei welchem eine Ausrichtvorrichtung für einen Montagevorgang auf einem Türgriff angeordnet ist und diesen von einer Griffaußenseite abdeckt. Der Türgriff ist an einer Griffdurchführung eines Türblechs anordenbar und beim Heranbewegen über die Ausrichtvorrichtung am Türblech ausrichtbar. Nach Befestigen der Griffbaugruppe am Türblech ist die Führungsabdeckung entfernbar. Durch die Führungsabdeckung ist ein gleichmäßig ausgebildeter Spalt zwischen dem Türgriff und dem Türblech gewährleistet.

Aus dem Dokument CN 114 278 168 A ist eine Griffbaugruppe mit einer an einem Griffrahmen gehaltenen Griffabdeckung bekannt. Über eine Vielzahl von in die Griffbaugruppe integrierten, kleinen Ausrichtelementen ist eine definierte mehrachsige Ausrichtung der Komponenten beim Zusammensetzen sowie bei der Montage in einer Griffdurchführung eines Türblechs unterstützt. Das Dokument EP 4 023 846 A1 offenbart eine Griffbaugruppe, bei welcher ein Toleranzausgleich zwischen Befestigungslöchern und Befestigungsbolzen über eine integrierte Ausrichtvorrichtung gewährleistet ist.

Bekannte Griffbaugruppen haben den Nachteil, dass eine Ausrichtung der Bauteile weiterhin sehr aufwendig ist und eine genaue manuelle Positionierung der zu fügenden Bauteile erforderlich ist. Bei flexibel ausgebildeten Ausrichtvorrichtungen können die mitunter sehr filigran ausgebildeten Zentriervorrichtungen leicht verbiegen und sind daher nur bedingt wiederverwendbar.

Es ist daher Aufgabe der vorliegenden Erfindung, die voranstehend beschriebenen Nachteile bei einer Griffbaugruppe für ein Kraftfahrzeug zu beheben oder zumindest teilweise zu beheben. Insbesondere ist es Aufgabe der vorliegenden Erfindung, eine Griffbaugruppe für ein Kraftfahrzeug und ein Verfahren zum Montieren eines Türgriffs an einer Fahrzeugtür für ein Kraftfahrzeug zu schaffen, die auf eine einfache und kostengünstige Art und Weise ein sicheres Ausrichten der Bauteile gewährleisten und/oder einen reduzierten Materialaufwand erfordern.

Die voranstehende Aufgabe wird durch die Patentansprüche gelöst. Demnach wird die Aufgabe durch eine Griffbaugruppe für ein Kraftfahrzeug mit den Merkmalen des unabhängigen Anspruchs 1 sowie durch ein Verfahren zum Montieren eines Türgriffs an einer Fahrzeugtür für ein Kraftfahrzeug mit den Merkmalen des nebengeordneten Anspruchs 10 gelöst. Weitere Merkmale und Details der Erfindung ergeben sich aus den Unteransprüchen, der Beschreibung und den Zeichnungen. Dabei gelten Merkmale und Details, die im Zusammenhang mit der erfindungsgemäßen Griffbaugruppe beschrieben sind, selbstverständlich auch im Zusammenhang mit dem erfindungsgemäßen Verfahren und jeweils umgekehrt, sodass bezüglich der Offenbarung zu den einzelnen Erfindungsaspekten stets wechselseitig Bezug genommen wird beziehungsweise werden kann.

Gemäß einem ersten Aspekt der Erfindung wird die Aufgabe durch eine Griffbaugruppe für ein Kraftfahrzeug gelöst. Die Griffbaugruppe weist eine Türgriffmechanik und einen an der Türgriffmechanik bewegbar gehaltenen Türgriff auf, wobei der Türgriff zur Anordnung in einer Ausnehmung einer Fahrzeugtür des Kraftfahrzeugs unter Ausbildung eines umlaufenden Spalts zwischen dem Türgriff und einer Ausnehmungsinnenseite der Ausnehmung ausgebildet ist. Erfindungsgemäß ist an der Griffbaugruppe eine Ausrichtvorrichtung mit Zentriervorrichtungen zum seitlichen Ausrichten des Türgriffs zur Ausnehmung angeordnet, wobei die Zentriervorrichtungen zwischen einer Eingriffsposition, in welcher die Zentriervorrichtungen zum Ausrichten des Türgriffs zur Ausnehmung angeordnet sind, und einer Passivposition, in welcher eine seitliche Bewegung des Türgriffs zur Ausnehmung durch die Zentriervorrichtungen freigegeben ist, bewegbar an einem Grundkörper der Griffbaugruppe gehalten sind.

Die Griffbaugruppe weist die Türgriffmechanik auf, die über Befestigungsvorrichtungen, wie beispielsweise Schrauben, Bolzen, Niete oder dergleichen, an der Fahrzeugtür befestigbar ist. Zur Vorfixierung ist die Türgriffmechanik über Clipse an der Fahrzeugtür befestigbar. Die Cipse sind dabei beweglich gelagert, beispielsweise mit einem Spiel in Fahrtrichtung sowie in vertikale Richtung von etwa 3 mm bis 4 mm, sodass zunächst die Türgriffmechanik an dem Rohbau der Fahrzeugtür clipsbar ist, anschließend die Ausrichtung mittels der Ausrichtvorrichtung erfolgen kann und schließlich die finale Fixierung der Türgriffmechanik an der Fahrzeugtür über die Befestigungsvorrichtungen erfolgen kann, um die Position der Türgriffmechanik zur Fahrzeugtür festzusetzen. Anschließend ist die Ausrichtvorrichtung in die Passivposition bewegbar.

Der Türgriff ist an der Türgriffmechanik befestigt und über die Türgriffmechanik bewegbar gehalten, sodass die Türgriffmechanik über den Fahrzeuggriff betätigbar ist. Die Türgriffmechanik kann eine Schließvorrichtung zum Schließen und Öffnen der Fahrzeugtür oder eine Kopplungsvorrichtung zum mechanischen Koppeln mit einer Schließvorrichtung zum Schließen sowie Öffnen der Fahrzeugtür aufweisen.

Der Türgriff ist zur derartigen Anordnung in der Ausnehmung der Fahrzeugtür ausgebildet, sodass zwischen dem Türgriff und der Ausnehmungsinnenseite der Ausnehmung ein umlaufender Spalt, vorzugsweise mit konstanter Spaltbreite, ausgebildet ist. Vorzugsweise ist der Türgriff über die Türgriffmechanik gezielt zwischen einer versteckten bzw. mit der Tür bündigen Position, in welcher der Türgriff beispielsweise fluchtend zur Ausnehmung der Fahrzeugtür angeordnet sein kann, und einer herausgefahrenen Position, in welcher der Türgriff zur Fahrzeugtüraußenseite aus der Ausnehmung vorsteht, beispielsweise zur besseren Betätigbarkeit des Türgriffs durch einen Benutzer der Fahrzeugtür, bewegbar ausgebildet.

Die Ausrichtvorrichtung weist mehrere Zentriervorrichtungen zum seitlichen Ausrichten des Türgriffs zur Ausnehmung auf. Vorzugsweise weist die Ausrichtvorrichtung mindestens vier Zentriervorrichtungen auf, die über den Umfang des Türgriffs derart verteilt sind, dass über die Zentriervorrichtungen eine exakte Positionierung des Türgriffs zur Ausnehmung auf einer Ebene, beispielsweise parallel zu einer nach außen weisenden Griffoberfläche des Türgriffs, gewährleistet ist. Mit anderen Worten sind die Zentriervorrichtungen derart verteilt angeordnet, dass über die Zentriervorrichtungen eine vordefinierte Spaltgeometrie zwischen dem Türgriff und der Ausnehmungsinnenseite zuverlässig erzielbar ist. Die Ausrichtvorrichtung ist vorzugsweise aus einem Kunststoff, besonders bevorzugt aus einem besonders steifen Kunststoff, hergestellt. Die Zentriervorrichtung kann so angefast sein, dass ein möglichst einfaches Einfahren der Zentrierelemente in den umlaufenden Spalt möglich ist.

Die Zentriervorrichtungen sind zwischen der Eingriffsposition und der Passivposition bewegbar an dem Grundkörper der Griffbaugruppe gehalten. Hierfür sind die Zentriervorrichtungen vorzugsweise translatorisch bewegbar am Grundkörper gehalten. Der Grundkörper kann beispielsweise als Teil der Türgriffmechanik, wie beispielsweise ein Gehäuse der Türgriffmechanik ausgebildet sein.

Unter der Eingriffsposition wird im Rahmen der Erfindung eine Position der Zentriervorrichtungen verstanden, in welcher eine Zentriergeometrie der Zentriervorrichtungen neben dem Türgriff angeordnet sind und im eingebauten Zustand des Türgriffs mit der Ausnehmungsinnenseite derart eingreifen, dass der Spalt zwischen dem Türgriff und der Ausnehmungsinnenseite durch die Zentriervorrichtung einer vordefinierten Ausbildung entspricht. Der Türgriff ist somit durch die Zentriervorrichtungen in mindestens zwei orthogonale Richtungen, vorzugsweise auf einer parallel zur Türaußenfläche der Fahrzeugtür angeordneten Ebene gegen eine Relativbewegung zur Fahrzeugtür gesichert. Vorzugsweise überragen die Zentriervorrichtungen in der Eingriffsposition die Griffoberfläche des Türgriffs, welche im eingebauten Zustand dieselbe Orientierung wie eine Türaußenfläche auf einer Fahrzeugtüraußenseite der Fahrzeugtür aufweist und dann vorzugsweise fluchtend zur Türaußenfläche angeordnet ist. Es kann demnach mehrere Eingriffspositionen der Zentriervorrichtungen geben.

Unter der Passivposition wird im Rahmen der Erfindung eine Position der Zentriervorrichtungen verstanden, in welcher die Zentriervorrichtungen im eingebauten Zustand des Türgriffs aus dem Spalt zwischen dem Türgriff und der Ausnehmungsinnenseite derart wegbewegt sind, dass bei gelösten Befestigungsmitteln bzw. angeordneten beweglichen Vorfixierungsclipsen ein seitliches Bewegen des Türgriffs zur Fahrzeugtür freigegeben ist, sodass der zwischen dem Türgriff und der Fahrzeugtür ausgebildete Spalt veränderbar ist. Es kann demnach mehrere Passivpositionen der Zentriervorrichtungen geben. Auch ein Entfernen der Ausrichtvorrichtung kann somit als Passivposition angesehen werden.

Eine erfindungsgemäße Griffbaugruppe hat gegenüber herkömmlichen Griffbaugruppen den Vorteil, dass mit einfachen Mitteln sowie auf eine kostengünstige Art und Weise eine leichte Ausrichtung des Türgriffs zur Ausnehmung bereitgestellt ist, sodass ein umlaufender Spalt zwischen dem Türgriff und der Ausnehmungsinnenseite der Ausnehmung mit vordefinierten Spaltmaßen zuverlässig sowie leicht reproduzierbar einstellbar ist. Somit ist die erfindungsgemäße Griffbaugruppe für eine Massenfertigung besonders gut geeignet.

Gemäß einer bevorzugten Weiterentwicklung der Erfindung kann bei einer Griffbaugruppe vorgesehen sein, dass die Ausrichtvorrichtung eine Rückstellvorrichtung zum automatischen Bewegen der Zentriervorrichtungen von der Eingriffsposition in die Passivposition aufweist. Die Rückstellvorrichtung weist vorzugsweise eine Federvorrichtung, wie beispielsweise eine Schraubenfeder, eine Tellerfeder, eine Torsionsfeder oder dergleichen, auf. Die Rückstellvorrichtung weist vorzugsweise einen Kunststoff auf oder ist aus einem Kunststoff gebildet. Es kann erfindungsgemäß vorgesehen sein, dass die Rückstellvorrichtung als Schaumstoff ausgebildet ist. Alternativ kann die Rückstellvorrichtung ein Metall aufweisen oder aus einem Metall gebildet sein. Über die Rückstellvorrichtung sind die Zentriervorrichtungen aus dem Spalt zwischen dem Türgriff und der Ausnehmungsinnenseite beispielsweise wegbewegbar, wenn die Türgriffmechanik des ausgerichteten Türgriffs an der Fahrzeugtür befestigt ist. Dies hat den Vorteil, dass mit einfachen Mitteln sowie auf eine kostengünstige Art und Weise eine Montage der Griffbaugruppe an der Fahrzeugtür weiter verbessert ist.

Es ist erfindungsgemäß bevorzugt, dass die Ausrichtvorrichtung eine Haltevorrichtung zum Halten der Zentriervorrichtungen in der Passivposition und/oder in der Eingriffsposition aufweist. Die Haltevorrichtung kann beispielsweise derart ausgebildet sein, dass diese erst dann aktivierbar ist, wenn die Haltevorrichtungen zuvor in der Eingriffsposition angeordnet waren. Durch das Halten der Zentriervorrichtungen in der Passivposition ist verhinderbar, dass die Zentriervorrichtungen nach dem Ausrichten und Befestigen der Griffbaugruppe an der Fahrzeugtür erneut in den Spalt zwischen dem Türgriff und der Ausnehmungsinnenseite eintauchen und sichtbar werden oder während des Betriebs des Kraftfahrzeugs Störgeräusche, wie beispielsweise Klappergeräusche, erzeugen. Eine derartige Haltevorrichtung ist insbesondere dann von Vorteil, wenn die Ausrichtvorrichtung nach dem Befestigen der Griffbaugruppe an der Fahrzeugtür an der Griffbaugruppe verbleiben soll. Ein besonderer Verteil des Verbleibens der Ausrichtvorrichtung in der Griffbaugruppe besteht darin, dass der Türgriff jederzeit wieder leicht zur Fahrzeugtür ausrichtbar ist, beispielsweise bei einer notwendigen Nacharbeit im Werk oder im Kundendienstfall bzw. Reparaturfall. Es müssen für das erneute Ausrichten keine zusätzlichen Betriebsmittel bereitgestellt werden. Die Haltevorrichtung kann beispielsweise zum unlösbaren Halten der Zentriervorrichtungen in der Passivposition ausgebildet sein. Hierfür kann die Haltevorrichtung beispielsweise eine Sollbruchstelle, Brechbolzen oder dergleichen aufweisen. Durch das Halten der Zentriervorrichtungen in der Eingriffsposition ist verhinderbar, dass die Zentriervorrichtungen beim Heranbewegen der Griffbaugruppe an die Ausnehmung die Eingriffsposition verlassen und somit den Ausrichtvorgang nicht mehr ausreichend unterstützen können. Weiter bevorzugt ist die Haltevorrichtung nur zum Halten und nicht als Rückstellvorrichtung ausgebildet. Dies hat den Vorteil, dass mit einfachen Mitteln sowie auf eine kostengünstige Art und Weise eine Montage der Griffbaugruppe weiter verbesserbar ist.

Weiter bevorzugt sind die Zentriervorrichtungen monolithisch miteinander ausgebildet. Hierbei ist es bevorzugt, dass die Zentriervorrichtungen über eine Verbindungsstruktur, wie beispielsweise einen Verbindungsrahmen, ein Verbindungskreuz oder dergleichen, miteinander verbunden sind, wobei die Zentriervorrichtungen mit der Verbindungsstruktur monolithisch ausgebildet sind. Über die monolithische Ausbildung sind die Zentriervorrichtungen gleichzeitig in die Eingriffsposition bzw. die Passivposition bewegbar. Verzugsweise weist die Verbindungsstruktur einen Griff zum besseren Halten und Bewegen der Verbindungsstruktur mit den Zentriervorrichtungen auf. Dies hat den Vorteil, dass mit einfachen Mitteln sowie auf eine kostengünstige Art und Weise die Betätigung der Ausrichtvorrichtung zum Ausrichten des Türgriffs zur Ausnehmungsinnenseite verbessert ist.

In einer besonders bevorzugten Ausgestaltung der Erfindung kann bei einer Griffbaugruppe vorgesehen sein, dass die Ausrichtvorrichtung eine Druckfläche zum manuellen Drücken der Zentriervorrichtungen in die Eingriffsposition aufweist. Die Druckfläche ist vorzugsweise an einer zentralen Stelle der Ausrichtvorrichtung, wie beispielsweise einem mittleren Bereich einer Verbindungsstruktur zum Verbinden der Zentriervorrichtungen, angeordnet, um beim Ausüben einer Druckkraft auf die Druckfläche ein Verkanten der Zentriervorrichtungen zu vermeiden. Die Druckfläche ist vorzugsweise rund oder oval ausgebildet. Die Druckfläche weist vorzugsweise einen Durchmesser von mindestens 10 mm auf. Vorzugsweise weist die Druckfläche einen Durchmesser von maximal 20 mm auf. Über die Druckfläche ist das Bewegen der Zentriervorrichtungen in die Eingriffsposition erleichtert. Dies hat den Vorteil, dass mit einfachen Mitteln sowie auf eine kostengünstige Art und Weise die Betätigung der Ausrichtvorrichtung zum Ausrichten des Türgriffs zur Ausnehmungsinnenseite weiter verbessert ist.

Vorzugsweise weist die die Ausrichtvorrichtung ein Rastmittel zum Verrasten der Zentriervorrichtungen in der Eingriffsposition auf. Das Rastmittel kann beispielsweise gemäß einer Haltemechanik eines Kugelschreibers ausgebildet sein, sodass durch Betätigen des Rastmittels die Zentriervorrichtungen fixierbar und erneutes Betätigen der Haltevorrichtungen wieder freigebbar sind. Dies hat den Vorteil, dass mit einfachen Mitteln sowie auf eine kostengünstige Art und Weise die Betätigung der Ausrichtvorrichtung zum Ausrichten des Türgriffs zur Ausnehmungsinnenseite weiter verbessert ist.

Gemäß einer bevorzugten Ausführungsform der Erfindung kann bei einer Griffbaugruppe vorgesehen sein, dass die Ausrichtvorrichtung lösbar am Grundkörper der Griffbaugruppe gehalten ist. Vorzugsweise ist die Griffbaugruppe derart ausgebildet, dass die Ausrichtvorrichtung über einer Innenseite der Fahrzeugtür von dem Grundkörper abziehbar ist, beispielsweise durch eine lineare Bewegung. Hierbei ist es bevorzugt, dass die Ausrichtvorrichtung nur durch Überwindung einer Haltekraft von der Griffbaugruppe abziehbar ist, beispielsweise durch eine Reibfläche, Haltenocke, Sollbruchstelle oder dergleichen, sodass ein unbeabsichtigtes Herausfallen der Ausrichtvorrichtung von der Griffbaugruppe vermieden ist. Eine entfernte Ausrichtvorrichtung ist beispielsweise für eine weitere Griffbaugruppe verwendbar. Dies hat den Vorteil, dass mit einfachen Mitteln sowie auf eine kostengünstige Art und Weise die Herstellungskosten der Griffbaugruppe reduzierbar sind. Zudem hat ein Entfernen der Ausrichtvorrichtung den Vorteil, dass ein Klappern durch die Ausrichtvorrichtung im Betrieb des Kraftfahrzeugs vermieden ist.

Besonders bevorzugt weisen die Zentriervorrichtungen jeweils eine nach außen weisende Fase auf. Unter einer nach außen weisenden Fase wird eine Fase verstanden, die während der Montage der Griffbaugruppe an der Ausnehmung der Ausnehmungsinnenseite zugewandt ist. Durch die Fasen ist das Anordnen der Griffbaugruppe an der Ausnehmung erleichtert, da zunächst die Ausrichtvorrichtungen in die Ausnehmung eintauchen und erst bei einem weiteren Eintauchen mit der Ausnehmungsinnenseite in Eingriff geraten und beim Abgleiten an der Ausnehmungsinnenseite den Türgriff zur Ausnehmung ausrichten. Somit ist für die Montage nur ein grobes manuelles Ausrichten der Griffbaugruppe zur Ausnehmung erforderlich. Dies hat den Vorteil, dass mit einfachen Mitteln sowie auf eine kostengünstige Art und Weise die Montage der Griffbaugruppe an der Ausnehmung weiter verbessert ist.

Es ist erfindungsgemäß bevorzugt, dass freie Endbereiche der Zentriervorrichtungen in der Passivposition innerhalb der Türgriffmechanik angeordnet sind. Eine Anordnung innerhalb der Türgriffmechanik bedeutet vorzugsweise, dass keine seitliche Überlappung der Zentriervorrichtungen mit dem Türgriff vorliegt. Somit ist die Ausrichtvorrichtung von einer Fahrzeugtüraußenseite der Fahrzeugtür nicht sichtbar verborgen. Überdies ist somit auch ein Schleifen am Türgriff beim Betätigen des Türgriffs vermeidbar. Dies hat den Vorteil, dass mit einfachen Mitteln sowie auf eine kostengünstige Art und Weise der Betrieb des Türgriffs und der Türgriffmechanik verbesserbar ist.

Gemäß einem zweiten Aspekt der Erfindung wird die Aufgabe durch ein Verfahren zum Montieren eines Türgriffs an einer Fahrzeugtür für ein Kraftfahrzeug gelöst. Das Verfahren weist auf:
- Bereitstellen einer erfindungsgemäßen Griffbaugruppe,
- Bereitstellen einer Fahrzeugtür mit einer Ausnehmung für den Türgriff der Griffbaugruppe,
- Bewegen der Zentriervorrichtungen der Griffbaugruppe in die Eingriffsposition,
- Heranbewegen der Griffbaugruppe von einer Fahrzeugtürinnenseite der Fahrzeugtür zur Ausnehmung derart, dass der Türgriff in die Ausnehmung ragt,
- Ausrichten des Türgriffs zur Ausnehmung über die Zentriervorrichtungen,
- Befestigen der Türgriffmechanik an der Fahrzeugtür, und
- Bewegen der Zentriervorrichtungen von der Eingriffsposition in die Passivposition.

Zunächst werden die Griffbaugruppe und die Fahrzeugtür bereitgestellt. Unter einer Bereitstellung der Fahrzeugtür wird im Rahmen der Erfindung die Bereitstellung einer Fahrzeugtür verstanden, bei welcher noch kein Türgriff in der Ausnehmung angeordnet ist. Die Ausnehmung ist somit als Durchführung ausgebildet, die zur Fahrzeugtüraußenseite und der Fahrzeugtürinnenseite offen ist.

Das Bewegen der Zentriervorrichtungen der Griffbaugruppe in die Eingriffsposition kann beispielsweise vor dem Heranbewegen der Griffbaugruppe von der Fahrzeugtürinnenseite zur Ausnehmung erfolgen. Alternativ kann das Bewegen der Zentriervorrichtungen der Griffbaugruppe in die Eingriffsposition auch während des Heranbewegens oder nach dem Heranbewegen erfolgen. Das Heranbewegen der Griffbaugruppe zur Ausnehmung erfolgt vorzugsweise derart, bis ein weiteres Heranbewegen formschlüssig verhindert ist, beispielsweise durch ein Kontaktieren der Fahrzeugtürinnenseite durch die Türgriffmechanik. In diesem Zustand ist vorzugsweise ein in Richtung der Fahrzeugtüraußenseite orientierter Endbereich des Türgriffs innerhalb der Ausnehmung angeordnet. In diesem Zustand wird die Türgriffmechanik vorzugsweise über Clipse an der Fahrzeugtür vorfixiert. Erfindungsgemäß kann die Ausrichtvorrichtung derart ausgebildet sein, dass ein spielbehaftetes Halten der Türgriffmechanik an der Fahrzeugtür auch über die Ausrichtvorrichtung, beispielsweise über die Zentrierelemente, möglich ist.

Durch die Zentriervorrichtungen wird der Türgriff zur Ausnehmung ausgerichtet. Durch das Einführen der Zentriervorrichtungen in die Ausnehmung, geraten eine oder mehrere der Zentriervorrichtungen mit der Ausnehmungsinnenseite in Kontakt, sodass eine Querkraft auf den Türgriff erzeugt wird. Durch diese Querkraft wird der Türgriff innerhalb der Ausnehmung ausgerichtet. Zum Erleichtern des Einführens sowie zum Verbessern des Ausrichtens weisen die Zentriervorrichtungen vorzugsweise eine Zentriergeometrie auf, welche jeweils der Ausnehmungsinnenseite zugewandt ist. Durch die Zentriergeometrie ist ein Abgleiten der Zentriervorrichtungen an der Ausnehmungsinnenseite verbessert. In dem ausgerichteten Zustand weist der zwischen dem Türgriff und der Ausnehmungsinnenseite ausgebildete Spalt eine vordefinierte Ausbildung auf.

Wenn der Türgriff in der Ausnehmung ausgerichtet ist, wird die Türgriffmechanik an der Fahrzeugtür, vorzugsweise an der Fahrzeugtürinnenseite, befestigt, beispielsweise über Schrauben, Bolzen oder dergleichen. Danach ist ein relatives Verrutschen des Türgriffs zur Ausnehmung vermieden, beispielsweise kraftschlüssig. Die Ausrichtvorrichtung ist dann nicht mehr erforderlich, sodass die Zentriervorrichtungen in die Passivposition gebracht werden, beispielsweise durch Verschieben der Zentriervorrichtungen relativ zum Grundkörper derart, dass die Zentriervorrichtungen nicht mehr in den Spalt ragen, durch Entfernen der Ausrichtvorrichtung oder dergleichen.

Bei dem erfindungsgemäßen Verfahren ergeben sich sämtliche Vorteile, die bereits zu einer Griffbaugruppe für ein Kraftfahrzeug gemäß dem ersten Aspekt der Erfindung beschrieben worden sind. Demnach hat das erfindungsgemäße Verfahren zum Montieren eines Türgriffs gegenüber herkömmlichen Verfahren den Vorteil, dass mit einfachen Mitteln sowie auf eine kostengünstige Art und Weise eine leichte Ausrichtung des Türgriffs zur Ausnehmung durchgeführt ist, sodass ein umlaufender Spalt zwischen dem Türgriff und der Ausnehmungsinnenseite der Ausnehmung mit vordefinierten Spaltmaßen zuverlässig sowie leicht reproduzierbar eingestellt ist. Somit ist das erfindungsgemäße Verfahren für eine Massenfertigung besonders geeignet.

Eine erfindungsgemäße Griffbaugruppe sowie ein erfindungsgemäßes Verfahren werden nachfolgend anhand von Zeichnungen näher erläutert. Es zeigen jeweils schematisch:
- Figur 1: in einer perspektivischen Ansicht eine Griffbaugruppe gemäß einer bevorzugten Ausführungsform in einer Passivposition,
- Figur 2: in einer perspektivischen Ansicht die Griffbaugruppe aus Figur 1 in einer Eingriffsposition,
- Figur 3: in einer Frontalansicht die Griffbaugruppe aus Figur 2,
- Figur 4: in einer Schnittdarstellung die Griffbaugruppe aus Figur 3, und
- Figur 5: in einem Ablaufdiagramm eine bevorzugte Ausführungsform eines erfindungsgemäßen Verfahrens.

Elemente mit gleicher Funktion und Wirkungsweise sind in den Figuren 1 bis 5 jeweils mit denselben Bezugszeichen versehen.

In Fig. 1 ist eine Griffbaugruppe 1 gemäß einer bevorzugten Ausführungsform der Erfindung schematisch in einer perspektivischen Ansicht von einer Fahrzeugtürinnenseite I einer Fahrzeugtür 5 in der Passivposition P dargestellt. Die Griffbaugruppe 1 weist eine Türgriffmechanik 2 mit einem Grundkörper 9 auf. Die Türgriffmechanik 2 ist an der Fahrzeugtürinnenseite I der Fahrzeugtür 5 derart angeordnet, dass der Grundkörper 9 die Fahrzeugtür 5 an mehreren Stellen kontaktiert. Ein an der Türgriffmechanik 2 gehaltener, zu einer Fahrzeugtüraußenseite A der Fahrzeugtür 5 weisender Türgriff 3 (vgl. Fig. 3) ist in dieser Ansicht nicht erkennbar.

An dem Grundkörper 9 ist eine Ausrichtvorrichtung 7 mit sechs Zentriervorrichtungen 8 angeordnet, die zur Fahrzeugtüraußenseite A weisen und in dem Grundkörper 9 bewegbar geführt sind. Die Zentriervorrichtungen 8 sind monolithisch mit einer Verbindungsstruktur 15 der Ausrichtvorrichtung 7 ausgebildet. In der Passivposition P sind die Zentriervorrichtungen 8 zur Fahrzeugtürinnenseite I aus dem Grundkörper 9 herausbewegt, sodass die Zentriervorrichtungen 8 außerhalb einer Ausnehmung 4 (vgl. Fig. 3) der Fahrzeugtür 5 angeordnet sind.

Zum Betätigen weist die Ausrichtvorrichtung 7 in einem zentralen Bereich der Verbindungsstruktur 15 eine Druckfläche 12 auf. Durch Drücken auf die Druckfläche 12 von der Fahrzeugtürinnenseite I in Richtung der Fahrzeugtüraußenseite A ist die Ausrichtvorrichtung 7 von der Passivposition P in die Eingriffsposition E bewegbar. Zum Zurückbewegen der Ausrichtvorrichtung 7 von der Eingriffsposition E in die Passivposition P weist die Ausrichtvorrichtung 7 eine Rückstellvorrichtung 10 auf.

Zum Halten der Ausrichtvorrichtung 7 in der Eingriffsposition E weist die Ausrichtvorrichtung 7 ein Rastmittel 13 auf, welches durch erneutes Drücken auf die Druckfläche 12 an der Fahrzeugtürinnenseite I in Richtung der Fahrzeugtüraußenseite A wieder lösbar ist. Somit ist die Betätigung der Ausrichtvorrichtung 7 zwischen der Eingriffsposition E und der Passivposition P ähnlich zur Betätigung eines Kugelschreibers zum Einfahren und Ausfahren einer Mine des Kugelschreibers.

In diesem Ausführungsbeispiel weist die Ausrichtvorrichtung 7 eine optionale Haltevorrichtung 11 auf, die ausgebildet ist, die Ausrichtvorrichtung 7 nach dem Bewegen aus der Eingriffsposition E in der Passivposition P zu halten, um ein ungewolltes Bewegen in die Eingriffsposition E zu vermeiden. Die Rückstellvorrichtung 10, Haltevorrichtung 11 und Rastmittel 13 sind in dieser Ansicht verdeckt.

Fig. 2 zeigt die Griffbaugruppe 1 aus Fig. 1 in der Eingriffsposition E. In Fig. 3 ist die Griffbaugruppe 1 aus Fig. 2 schematisch in einer Frontalansicht von einer Fahrzeugtüraußenseite A dargestellt. In der Eingriffsposition E ist die Ausrichtvorrichtung 7 in Richtung der Fahrzeugtüraußenseite A bewegt und von dem Rastmittel 13 gegen ein Zurückbewegen in die Passivposition P gehalten. Zwischen dem Türgriff 3 und einer Ausnehmungsinnenseite 6 der Ausnehmung 4 ist ein Spalt mit einer vordefinierten Spaltbreite ausgebildet, in welchem Endbereiche der Zentriervorrichtungen 8 angeordnet sind, sodass der Türgriff 3 zur Ausnehmung 4 ausgerichtet ist.

In Fig. 4 ist die Griffbaugruppe 1 aus Fig. 3 schematisch in einer Schnittdarstellung abgebildet. Die Zentriervorrichtungen 8 weisen jeweils eine zur benachbarten Ausnehmungsinnenseite 6 weisende Fase 14 auf, sodass ein Einfügen der Ausrichtvorrichtung 7 in die Ausnehmung 4 erleichtert ist. Ferner ist ein Ausrichten des Türgriffs 3 zur Ausnehmung 4 durch die Fasen 14 ebenfalls verbessert, da die Zentriervorrichtungen 8 über die Fasen 14 leichter an der Ausnehmungsinnenseite 6 der Ausnehmung 4 abgleiten können. In dieser Ansicht ist gut erkennbar, dass die Zentriervorrichtungen 8 den Grundkörper 9 der Türgriffmechanik 2 von der Fahrzeugtürinnenseite I zur Fahrzeugtüraußenseite A hin durchdringen.

Fig. 5 zeigt eine bevorzugte Ausführungsform eines erfindungsgemäßen Verfahrens schematisch in einem Ablaufdiagramm. In einer ersten Verfahrensaktion 100 wird eine erfindungsgemäße Griffbaugruppe 1 bereitgestellt. Die Griffbaugruppe 1 weist die Türgriffmechanik 2 mit dem daran angeordneten Türgriff 3 auf. In dem Grundkörper 9 der Türgriffmechanik 2 ist die Ausrichtvorrichtung 7 zwischen der Passivposition P und der Eingriffsposition E bewegbar gehalten.

In einer zweiten Verfahrensaktion 200 wird eine Fahrzeugtür 5 für ein Kraftfahrzeug bereitgestellt. Die Fahrzeugtür 5 weist eine Ausnehmung 4 für den Türgriff 3 der Griffbaugruppe 1 auf. Die Ausnehmung 4 erstreckt sich von der Fahrzeugtürinnenseite I zur Fahrzeugtüraußenseite A.

In einer dritten Verfahrensaktion 300 werden die Zentriervorrichtungen 8 der Griffbaugruppe 1 in die Eingriffsposition E bewegt. Dies erfolgt beispielsweise durch ein Drücken auf die Druckfläche 12 der Ausrichtvorrichtung 7 gegen einen Rückstellwiderstand der Rückstellvorrichtung 10 derart, dass die Zentriervorrichtungen 8 die Eingriffsposition E erreichen und das Rastmittel 13 die Zentriervorrichtungen 8 in der Eingriffsposition E halten.

In einer vierten Verfahrensaktion 400 wird die Griffbaugruppe 1 von der Fahrzeugtürinnenseite I der Fahrzeugtür 5 zur Ausnehmung 4 derart bewegt, dass der Türgriff 3 in die Ausnehmung 4 ragt. Das Bewegen erfolgt vorzugsweise, bis die Türgriffmechanik 2 die Fahrzeugtür 5 kontaktiert.

In einer fünften Verfahrensaktion 500 wird der Türgriff 3 über die Zentriervorrichtungen 8 zur Ausnehmung 4 ausgerichtet. Dies kann beispielsweise beim Bewegen der Griffbaugruppe 1 zur Ausnehmung 4 erfolgen. Alternativ kann dies beim relativen Bewegen der Zentriervorrichtungen 8 zum Grundkörper 9 in Richtung der Fahrzeugtüraußenseite A erfolgen, wenn die Türgriffmechanik 2 bereits an der Fahrzeugtür 5 angeordnet ist. Beim Ausrichten wird der Türgriff 3 zur Ausnehmung 4 derart ausgerichtet, dass ein Spalt zwischen dem Türgriff 3 und der Ausnehmungsinnenseite 6 eine vordefinierte Ausbildung aufweist.

In einer sechsten Verfahrensaktion 600 wird die Türgriffmechanik 2 bzw. der Grundkörper 9 der Türgriffmechanik 2 auf der Fahrzeugtürinnenseite I an der Fahrzeugtür 5 befestigt. Somit ist eine relative Position der Türgriffmechanik 2 zur Fahrzeugtür 5 in einem ausgerichteten Zustand festgesetzt, in welchem zwischen dem Türgriff 3 und der Ausnehmungsinnenseite 6 ein vordefinierter Spalt ausgebildet ist.

In einer siebten Verfahrensaktion 700 werden die Zentriervorrichtungen 8 von der Fahrzeugtüraußenseite A weg zur Fahrzeugtürinnenseite I in die Passivposition P bewegt und dort vorzugsweise vom Rastmittel 13, der Rückstellvorrichtung 10 und/oder der Haltevorrichtung 11 gehalten. Alternativ hierzu kann die Ausrichtvorrichtung 7 auch über die Fahrzeugtürinnenseite I vom Grundkörper 9 abgezogen werden.

### Bezugszeichenliste

- 1: Griffbaugruppe
- 2: Türgriffmechanik
- 3: Türgriff
- 4: Ausnehmung
- 5: Fahrzeugtür
- 6: Ausnehmungsinnenseite
- 7: Ausrichtvorrichtung
- 8: Zentriervorrichtung
- 9: Grundkörper
- 10: Rückstellvorrichtung
- 11: Haltevorrichtung
- 12: Druckfläche
- 13: Rastmittel
- 14: Fase
- 15: Verbindungsstruktur

- 100: erste Verfahrensaktion
- 200: zweite Verfahrensaktion
- 300: dritte Verfahrensaktion
- 400: vierte Verfahrensaktion
- 500: fünfte Verfahrensaktion
- 600: sechste Verfahrensaktion
- 700: siebte Verfahrensaktion

- A: Fahrzeugtüraußenseite
- E: Eingriffsposition
- I: Fahrzeugtürinnenseite
- P: Passivposition

## Patentansprüche

1. Griffbaugruppe (1) für ein Kraftfahrzeug, aufweisend eine Türgriffmechanik (2) und einen an der Türgriffmechanik (2) bewegbar gehaltenen Türgriff (3), wobei der Türgriff (3) zur Anordnung in einer Ausnehmung (4) einer Fahrzeugtür (5) des Kraftfahrzeugs unter Ausbildung eines umlaufenden Spalts zwischen dem Türgriff (3) und einer Ausnehmungsinnenseite (6) der Ausnehmung (4) ausgebildet ist,
**dadurch gekennzeichnet,**
**dass** an der Griffbaugruppe (1) eine Ausrichtvorrichtung (7) mit Zentriervorrichtungen (8) zum seitlichen Ausrichten des Türgriffs (3) zur Ausnehmung (4) angeordnet ist, wobei die Zentriervorrichtungen (8) zwischen einer Eingriffsposition (E), in welcher die Zentriervorrichtungen (8) zum Ausrichten des Türgriffs (3) zur Ausnehmung (4) angeordnet sind, und einer Passivposition (P), in welcher eine seitliche Bewegung des Türgriffs (3) zur Ausnehmung (4) durch die Zentriervorrichtungen (8) freigegeben ist, bewegbar an einem Grundkörper (9) der Griffbaugruppe (1) gehalten sind.

2. Griffbaugruppe (1) nach Anspruch 1,
**dadurch gekennzeichnet,**
**dass** die Ausrichtvorrichtung (7) eine Rückstellvorrichtung (10) zum automatischen Bewegen der Zentriervorrichtungen (8) von der Eingriffsposition (E) in die Passivposition (P) aufweist.

3. Griffbaugruppe (1) nach Anspruch 1 oder 2,
**dadurch gekennzeichnet,**
**dass** die Ausrichtvorrichtung (7) eine Haltevorrichtung (11) zum Halten der Zentriervorrichtungen (8) in der Passivposition (P) und/oder in der Eingriffsposition (E) aufweist.

4. Griffbaugruppe (1) nach einem der vorangegangenen Ansprüche,
**dadurch gekennzeichnet,**
**dass** die Zentriervorrichtungen (8) monolithisch miteinander ausgebildet sind.

5. Griffbaugruppe (1) nach einem der vorangegangenen Ansprüche,
**dadurch gekennzeichnet,**
**dass** die Ausrichtvorrichtung (7) eine Druckfläche (12) zum manuellen Drücken der Zentriervorrichtungen (8) in die Eingriffsposition (E) aufweist.

6. Griffbaugruppe (1) nach einem der vorangegangenen Ansprüche,
**dadurch gekennzeichnet,**
**dass** die Ausrichtvorrichtung (7) ein Rastmittel (13) zum Verrasten der Zentriervorrichtungen (8) in der Eingriffsposition (E) aufweist.

7. Griffbaugruppe (1) nach einem der vorangegangenen Ansprüche,
**dadurch gekennzeichnet,**
**dass** die Ausrichtvorrichtung (7) lösbar am Grundkörper (9) der Griffbaugruppe (1) gehalten ist.

8. Griffbaugruppe (1) nach einem der vorangegangenen Ansprüche,
**dadurch gekennzeichnet,**
**dass** die Zentriervorrichtungen (8) jeweils eine nach außen weisende Fase (14) aufweisen.

9. Griffbaugruppe (1) nach einem der vorangegangenen Ansprüche,
**dadurch gekennzeichnet,**
**dass** freie Endbereiche der Zentriervorrichtungen (8) in der Passivposition (P) innerhalb der Türgriffmechanik (2) angeordnet sind.

10. Verfahren zum Montieren eines Türgriffs (3) an einer Fahrzeugtür (5) für ein Kraftfahrzeug, aufweisend:
- Bereitstellen einer Griffbaugruppe (1) nach einem der vorangegangenen Ansprüche,
- Bereitstellen einer Fahrzeugtür (5) mit einer Ausnehmung (4) für den Türgriff (3) der Griffbaugruppe (1),
- Bewegen der Zentriervorrichtungen (8) der Griffbaugruppe (1) in die Eingriffsposition (E),
- Heranbewegen der Griffbaugruppe (1) von einer Fahrzeugtürinnenseite (I) der Fahrzeugtür (5) zur Ausnehmung (4) derart, dass der Türgriff (3) in die Ausnehmung (4) ragt,
- Ausrichten des Türgriffs (3) zur Ausnehmung (4) über die Zentriervorrichtungen (8),
- Befestigen der Türgriffmechanik (2) an der Fahrzeugtür (5), und
- Bewegen der Zentriervorrichtungen (8) von der Eingriffsposition (E) in die Passivposition (P).

## Claims

1. Handle assembly (1) for a motor vehicle, comprising a door handle mechanism (2) and a door handle (3) movably held on the door handle mechanism (2), the door handle (3) being designed for arrangement in a recess (4) of a vehicle door (5) of the motor vehicle, forming a peripheral gap between the door handle (3) and a recess inner face (6) of the recess (4),
**characterized in that**
an aligning device (7) having centering devices (8) for laterally aligning the door handle (3) with to the recess (4) is arranged on the handle assembly (1), the centering devices (8) being held on a main body (9) of the handle assembly (1) so as to be movable between an engagement position (E), in which the centering devices (8) are arranged to align the door handle (3) with the recess (4), and a passive position (P), in which a lateral movement of the door handle (3) with respect to the recess (4) is allowed by the centering devices (8).

2. Handle assembly (1) according to claim 1,
**characterized in that**
the aligning device (7) has a reset device (10) for automatically moving the centering devices (8) from the engagement position (E) to the passive position (P).

3. Handle assembly (1) according to claim 1 or claim 2,
**characterized in that**
the aligning device (7) has a holding device (11) for holding the centering devices (8) in the passive position (P) and/or in the engagement position (E).

4. Handle assembly (1) according to any of the preceding claims,
**characterized in that**
the centering devices (8) are formed monolithically with one another.

5. Handle assembly (1) according to any of the preceding claims,
**characterized in that**
the aligning device (7) has a pushing face (12) for manually pushing the centering devices (8) into the engagement position (E).

6. Handle assembly (1) according to any of the preceding claims,
**characterized in that**
the aligning device (7) has a locking means (13) for locking the centering devices (8) in the engagement position (E).

7. Handle assembly (1) according to any of the preceding claims,
**characterized in that**
the aligning device (7) is detachably held on the main body (9) of the handle assembly (1).

8. Handle assembly (1) according to any of the preceding claims,
**characterized in that**
the centering devices (8) each have an outwardly facing bevel (14).

9. Handle assembly (1) according to any of the preceding claims,
**characterized in that**
free end regions of the centering devices (8) are arranged within the door handle mechanism (2) in the passive position (P).

10. Method for mounting a door handle (3) on a vehicle door (5) for a motor vehicle, comprising:
- providing a handle assembly (1) according to any of the preceding claims,
- providing a vehicle door (5) having a recess (4) for the door handle (3) of the handle assembly (1),
- moving the centering devices (8) of the handle assembly (1) into the engagement position (E),
- moving the handle assembly (1) from a vehicle door inner face (I) of the vehicle door (5) toward the recess (4) such that the door handle (3) projects into the recess (4),
- aligning the door handle (3) with the recess (4) by means of the centering devices (8),
- fastening the door handle mechanism (2) to the vehicle door (5), and
- moving the centering devices (8) from the engagement position (E) to the passive position (P).

## Revendications

1. Ensemble poignée (1) pour un véhicule automobile, présentant un mécanisme de poignée de porte (2) et une poignée de porte (3) maintenue de manière mobile sur le mécanisme de poignée de porte (2), dans lequel la poignée de porte (3) est conçue pour être agencée dans un évidement (4) d'une porte de véhicule (5) du véhicule automobile en formant une fente périphérique entre la poignée de porte (3) et un côté intérieur d'évidement (6) de l'évidement (4),
**caractérisé en ce**
**que** sur l'ensemble poignée (1) est agencé un dispositif d'alignement (7) comportant des dispositifs de centrage (8) pour l'alignement latéral de la poignée de porte (3) par rapport à l'évidement (4), dans lequel les dispositifs de centrage (8) sont maintenus sur un corps de base (9) de l'ensemble poignée (1) mobiles entre une position de mise en prise (E), dans laquelle les dispositifs de centrage (8) sont agencés pour aligner la poignée de porte (3) par rapport à l'évidement (4), et une position passive (P) dans laquelle un mouvement latéral de la poignée de porte (3) par rapport à l'évidement (4) est libéré par les dispositifs de centrage (8).

2. Ensemble poignée (1) selon la revendication 1,
**caractérisé en ce**
**que** le dispositif d'alignement (7) présente un dispositif de rappel (10) pour le mouvement automatique des dispositifs de centrage (8) de la position de mise en prise (E) à la position passive (P).

3. Ensemble poignée (1) selon la revendication 1 ou 2,
**caractérisé en ce**
**que** le dispositif d'alignement (7) présente un dispositif de maintien (11) pour maintenir les dispositifs de centrage (8) dans la position passive (P) et/ou dans la position de mise en prise (E).

4. Ensemble poignée (1) selon l'une des revendications précédentes,
**caractérisé en ce**
**que** les dispositifs de centrage (8) sont réalisés de manière monolithique les uns avec les autres.

5. Ensemble poignée (1) selon l'une des revendications précédentes,
**caractérisé en ce**
**que** le dispositif d'alignement (7) présente une surface de pression (12) pour pousser manuellement les dispositifs de centrage (8) dans la position de mise en prise (E).

6. Ensemble poignée (1) selon l'une des revendications précédentes,
**caractérisé en ce**
**que** le dispositif d'alignement (7) présente un moyen d'encliquetage (13) pour encliqueter les dispositifs de centrage (8) dans la position de mise en prise (E).

7. Ensemble poignée (1) selon l'une des revendications précédentes,
**caractérisé en ce**
**que** le dispositif d'alignement (7) est maintenu de manière amovible sur le corps de base (9) de l'ensemble poignée (1).

8. Ensemble poignée (1) selon l'une des revendications précédentes,
**caractérisé en ce**
**que** les dispositifs de centrage (8) présentent respectivement un chanfrein (14) orienté vers l'extérieur.

9. Ensemble poignée (1) selon l'une des revendications précédentes,
**caractérisé en ce**
**que** des zones d'extrémité libres des dispositifs de centrage (8) sont agencées dans la position passive (P) à l'intérieur du mécanisme de poignée de porte (2).

10. Procédé de montage d'une poignée de porte (3) sur une porte de véhicule (5) pour un véhicule automobile, présentant :
- la fourniture d'un ensemble poignée (1) selon l'une des revendications précédentes,
- la fourniture d'une porte de véhicule (5) avec un évidement (4) pour la poignée de porte (3) de l'ensemble poignée (1),
- le mouvement des dispositifs de centrage (8) de l'ensemble poignée (1) dans la position de mise en prise (E),
- le mouvement de l'ensemble poignée (1) depuis un côté intérieur de véhicule (I) de la porte de véhicule (5) vers l'évidement (4) de telle sorte que la poignée de porte (3) dépasse dans l'évidement (4),
- l'alignement de la poignée de porte (3) par rapport à l'évidement (4) par l'intermédiaire des dispositifs de centrage (8),
- la fixation du mécanisme de poignée de porte (2) à la porte de véhicule (5) et
- le mouvement des dispositifs de centrage (8) de la position de mise en prise (E) à la position passive (P).
